# EUROPÄISCHE PATENTSCHRIFT

(11) **EP 1 062 400 B1**
(45) Veröffentlichungstag und Bekanntmachung des Hinweises auf die Patenterteilung: **28.08.2002**
(21) Anmeldenummer: 99913114.7
(22) Anmeldetag: 10.03.1999
(51) Int. Cl.: E04H 12/24

(54) **STABTRAGWERK**
BAR-TYPE SUPPORTING
STRUCTURE PORTEUSE

(30) Priorität: 17.03.1998 DE 19811619
(43) Veröffentlichungstag der Anmeldung: 27.12.2000
(73) Patentinhaber: SIEMENS AKTIENGESELLSCHAFT, 80333 München (DE)
(72) Erfinder: UNGVARI, Stefan, D-91356 Kirchehrenbach (DE)
(86) Internationale Anmeldenummer: DE9900661
(87) Internationale Veröffentlichungsnummer: WO99047771

(56) Entgegenhaltungen:
- DE-A- 1 434 559
- DE-A- 1 658 882
- DE-A- 2 111 719
- US-A- 2 066 419

## Beschreibung

Die Erfindung bezieht sich auf ein Stabtragwerk entsprechend dem Oberbegriff des Patentanspruches 1.

Unter Stabtragwerk wird im Sinne der Statik eine Anordnung von einem oder mehreren statisch miteinander gekoppelten Stäben verstanden, an denen diverse Lastkörper oder Trag- bzw. Spannseile befestigt sind. Stabtragwerke können demnach einzelne Maste umfassen, wie man sie in Freileitungs- und Fahrleitungsanlagen einsetzt, oder auch ganze Rahmentragwerke, wie man sie beispielsweise beim Bau von Fabrikhallen verwendet. Die Stabtragwerke können in Metall- oder Stahlbetonbauweise ausgeführt sein. Lastkörper können z.B. Ausleger oder Radspanner sein, wie man sie in Oberleitungsanlagen zur Halterung und Abspannung der Fahrdrähte und Tragseile einsetzt. Lastkörper können auch Fahrbahnleuchten oder ähnliche Körper sein, die von Masten getragen werden. Die vorgenannten Tragoder Spannseile werden nicht nur zur Abspannung der Fahrdrähte und Tragseile eingesetzt, sie können auch zur Rückverankerung z.B. bei der Lastübertragung in einen Rückanker vorgesehen werden. Ebenso können sie zur Aufhängung bzw. Abspannung z.B. der erwähnten Fahrbahnleuchten eingesetzt werden.

Um die bei solchen Stabtragwerken, insbesondere bei solchen für Hochleistungsoberleitungen, auftretenden (Zug-)Kräfte und/oder Biegemomente in einen Stab bzw. Mast einzuleiten bzw. in einen Rückanker zu übertragen, bedurfte es bisher relativ aufwendiger Schraub- und Schweißkonstruktionen aus Winkelprofilteilen. Diese wurden an Spannbändern oder an im Mast einbetonierten Gewindebuchsen befestigt. Solche Konstruktionen sind, da sie spezielle Adapter bzw. Winkelprofile benötigen, vergleichsweise aufwendig. Weitere Nachteile sind, daß die Gewindebuchsen im Mast nur Punktlasten aufnehmen bzw. übertragen. Spannbänder, wie z.B. nach DE-U-9 100 863, wirken bezüglich der Kraftübertragung wie Zugseile und können deshalb die Kräfte nur linienförmig in den Mast einleiten.

Aus der DE-C-26 13 152 ist ein Betonmast für Hochspannungsleitungen bekannt, an dem mehrere Stahlbetonkonsolen übereinander angeordnet sind. Die Konsolen sind mit Stahlbewehrungen versehene Betonfertigteile, welche auf den Betonmast aufgesetzt und in bei Betontraversen bekannter Weise auf dem Betonmast aufbetoniert werden. An den Enden der Konsolen befinden sich mit der Stahlbewehrung verschweißte Blechplatten mit angeschweißten Befestigungsbolzen, an denen Isolatoren angeschraubt werden können.

Über die Befestigungsbolzen der Stahlbetonkonsolen können die Kräfte nur punktförmig ein- bzw. übergeleitet werden. Das Dokument vermittelt keine Anregung für das Ein- oder Überleiten von Kräften und/oder Biegemomenten an beliebiger Stelle auf der gesamten Außenfläche einer über den Stab eines Stabtragwerkes gestülpten Manschette.

Aus DE-U-1 960 474 ist, wie in dem zuvor erwähnten Dokument, ein Betonmast mit mehreren aufgesetzten Stahlbetontraversen bekannt. Angestrebtes Ziel dieser Neuerung ist, insbesondere die Montage der Traversen am Betonmast zu vereinfachen. Hierzu wird vorgeschlagen, zwischen der Öffnungswandung der auf den Betonmast aufgesteckten Traverse und dem konisch ausgebildeten Betonmast eine Schicht aus Kunststoff, Bitumen o. dgl. vorzusehen. Mit dieser Schicht sollen sich Fertigungstoleranzen der Flächen der beiden miteinander zu verbindenden Teile ausgleichen lassen. Die Schicht kann aus einem in der freien Atmosphäre erhärtbaren Klebstoff bestehen.

Die US-C-2 693 255 beschreibt eine Vorrichtung zur Halterung von drehbaren Antennenmasten wie sie üblicherweise für Antennen zum Empfang von TV- oder Kurzwellenprogrammen vorgesehen sind. In dem Patent geht es hauptsächlich darum, die Halterung so auszubilden, daß das Drehlager weitgehend gegen Eindringen von Regenwasser oder anderen Witterungseinflüssen geschützt ist. Die Vorrichtung besteht hierzu aus einem Verankerungsring der mittels Spannseilen ortsfest am Aufstellungsort der Antenne befestigt wird, und einem am Verankerungsring drehbar gehalterten, ebenfalls ringförmigen Aufnahmeteil für den Antennenmast. Der Antennenmast wird mittels mehrerer am Umfang angeordneter Klemmschrauben am Aufnahmeteil befestigt. Die Halterung des Aufnahmeteils am Verankerungsring ist reibungsfrei bzw. reibungsarm ausgeführt. Zu diesem Zweck sind entsprechende Rollenlager oder ähnliche 'antifriction means' vorgesehen.

Aus DE-U-296 22 637 ist eine Montagehilfe zum Aus- bzw. Umrüsten von bodenbeabstandeten Vorrichtungen, insbesondere von Transformatoren an Gitter-, Beton- oder Holzmasten bekannt.

In der DE -A-27 10 601 wird eine Rohrhalterung zur Befestigung von Rohren an Decken und Wänden beschrieben. Die Halterung weist eine Rohrschelle auf, die aus zwei etwa halbkreisförmigen Rohrschellenschalen gebildet ist die im montierten Zustand durch Klemmschrauben zusammengespannt sind. An der Rohrschelle ist, wie bei solchen Rohrschellen üblich, eine Stange befestigt, die mittels eines geeigneten Befestigungsmittels an der Decke oder an der Wand verankert wird. Um eine Übertragung von Schwingungen, insbesondere Geräuschen, vom Rohr auf die Decke oder Wand zu vermeiden bzw. zu reduzieren, ist die Rohrschelle im Innenbereich der beiden Rohrschellen mit einer kreisringförmigen Schale aus Isolier- und Dämpfungsmaterial ausgekleidet. Die Schale besteht aus zwei Halbschalen die formgenau in die Rohrschellenschale eingepasst, vorzugsweise eingeklebt sind.

Eine solche Isolier- und Dämpfungsschale ist nicht dazu vorgesehen und auch nicht dazu geeignet, größere Lasten, Zugkräfte oder Momente übertragen zu können.

Gleiches gilt auch für die in der EP -A-0 582 354 beschrieben Rohrhalterung, die insbesondere zur Halterung von Fallrohren bei Regenwasserdachrinnen vorgesehen ist. Auch bei dieser nach Art einer Rohrschelle aufgebauten Haltevorrichtung ist zur Vermeidung der Übertragung von Vibrationen zwischen der Schelle und dem Fallrohr eine Schale aus Dämpfungsmaterial eingelegt. Die Schale ist lose eingelegt, kann demnach, auch aufgrund des Materials, keine kraftschlüssige Verbindung mit dem Fallrohr herstellen.

Ein weiteres Stabtragwerk ist aus dem Dokument US-A-2 066 419 bekannt.

Aufgabe der vorliegenden Erfindung ist es, ein Stabtragwerk der eingangs genannten Art dahingehend zu verbessern, daß eine optimale Verbindung zwischen Stab und Last bzw. Lastträger geschaffen wird, die eine höhere Belastbarkeit zuläßt und die es ermöglicht, Kräfte und/oder Biegemomente in beliebiger Größe und Richtung in den Stab ein- bzw. überleiten zu können. Die Mittel zur Ein- oder Überleitung der Kräfte und/oder Biegemomente sollen kostengünstig herzustellen und einfach zu montieren sein.

Die gestellte Aufgabe wird gemäß der Erfindung dadurch gelöst, daß zwischen Stab und Manschette eine Haftbrücke zu kraftschlüssigen Befestigung der Manschette an dem Stab vorgesehen ist.

Bei dem erfindungsgemäßen Stabtragwerk werden die Lasten bzw. Kräfte auf direktem Weg über die Anschlußknoten in die Manschette und in den Stab eingeleitet. Da die biegesteife Manschette mit dem Stab schubfest verbunden ist, bilden beide in statischer Hinsicht einen Verbundquerschnitt. Dieser kann entlang der Umfangslinie an jeder beliebigen Stelle über angeschweißte oder aufgeklebte Anschlußbleche oder Profile alle auftretenden Kräfte, sogar Biegemomente aus Abspannungen, Verankerungen, Nachspanneinrichtungen, Konsolen oder dergleichen, sicher aufnehmen.

Die biegesteife Manschette ist vorteilhafterweise einteilig ausgeführt, wobei sie gemäß einer besonders vorteilhaften Ausführung aus einem geschlossenen Metallring gebildet ist. Die Anschlußmittel an den Anschlußknoten können den Gegebenheiten entsprechend angepaßt sein, d.h. für den Anschluß von Zug- oder Abspannseilen können an der Manschette entsprechende Anschlußbleche befestigt sein. Zur Anlenkung einer Nachspanneinrichtung kann die Manschette auch mit einem [-Profil versehen werden. Die Manschette kann vorteilhafterweise gleichsam auch für den Anschluß von Erdungsleitungen dienen. Zu diesem Zweck sind am äußeren Umfang der Manschetten Verbindungsbolzen vorgesehen, die mit vorzugsweise als Langloch ausgeführten Öffnungen in der Erdungsleitung zusammenwirken.

Die zwischen der Manschette und dem Stab bzw. Mast vorgesehene Haftbrücke dient einerseits zum Ausgleich von eventuellen Toleranzen und andererseits zur Sicherstellung einer definierten Kraftübertragung zwischen Stab bzw. Mast und Manschette. Der Kraft- und Formschluß kann so optimiert und eine schubfeste Verbundfuge hergestellt werden. Als Haftbrücke kommen geeignete Kleber oder Vergußmörtel in Frage.

Weitere Vorteile ergeben sich aus der nachstehenden Beschreibung mehrerer Ausführungsbeispiele. Es zeigen:
Figur 1 eine erste Ausführungsform eines Stabtragwerkes mit einem konischen Stab in Seitenansicht für den Anschluß eines Schwenkauslegers,
Figur 2 einen Schnitt entlang der Linie II-II in Figur 1,
Figur 3 eine zweite Ausführungsform eines Stabtragwerkes für den Anschluß von Seilen und Rückankern,
Figur 4 einen Schnitt entlang der Linie IV-IV in Figur 3,
Figur 5 eine dritte Ausführungsform eines Stabtragwerkes zur Halterung von Nachspanneinrichtungen,
Figur 6 einen Schnitt entlang der Linie VI-VI in Figur 5,
Figur 7 eine vierte Ausführungsform eines Stabtragwerkes ebenfalls zur Halterung von Nachspanneinrichtungen,
Figur 8 einen Schnitt entlang der Linie VIII-VIII in Figur 7,
Figuren 9 und 10 Einzelheiten der Anschlußmittel an der Manschette gemäß Figuren 7 und 8 in Front- und Seitenansicht,
Figur 11 eine fünfte Ausführungsform eines Stabtragwerkes mit einem Erdungssystem,
Figur 12 einen Schnitt entlang der Linie XII-XII in Figur 11,
Figur 13 ein Detail aus Figur 11.

Die Figur 1 zeigt in einer schematisierten Darstellung und in Seitenansicht einen Ausschnitt einer ersten Ausführungsform eines Stabtragwerkes. Das Stabtragwerk 1 umfaßt einen konisch gestalteten, im Querschnitt runden Stab 2, an dem ein Schwenkausleger 3 zur Halterung nicht näher erläuterter Fahrdrähte und Tragseile einer Oberleitungsanlage gehaltert ist. Der Stab 2 kann z.B. ein Betonmast sein. Die Halterung des Schwenkauslegers 3 am Stab 2 erfolgt mittels zweier Manschetten 4, 5, die an nicht näher bezeichneten Knotenpunkten Anschlußelemente in Form von angeschweißten Anschlußblechen 6, 7 aufweisen. Die Manschetten 4, 5 sind aus biegesteifen, geschlossenen Stahlringen 8 gebildet, die eine Wandstärke von etwa 5 bis 8 mm und - bei den üblichen Mastdurchmessern von etwa 200 bis 500 mm - eine Bauhöhe von 60 bis 200 mm aufweisen.

Um eine schubfeste Verbundfuge und damit eine optimierte Kraftübertragung von den Manschetten 4, 5 auf den Stab 2 zu bekommen, ist der Zwischenraum zwischen Stab und innerem Umfang der Stahlringe 8 mit einer Haftbrücke 9 in Form z.B eines Klebstoffes oder Zement- oder Kunststoffmörtels ausgefüllt.

Die Figuren 3 und 4 zeigen eine Ausführungsform eines Stabtragwerkes mit nur einer Manschette 10, die vorzugsweise für den Anschluß von Spannseilen oder Rückankerseilen dient und zu diesem Zweck zwei an der Manschette 10 angeschweißte Anschlußbleche 12 enthält. Auch bei dieser Variante ist zwischen dem konischen Stab 2 und der Manschette 10 eine Haftbrücke 9 vorgesehen.Die beschriebene Ausführungsform kann auch zum Tragen bzw. Abspannen von Fahrbahnleuchten vorgesehen werden.

Der Verlauf der Seile ist in den Figuren durch mit Pfeil versehenene Linien angedeutet, wobei die Abkürzungen
RS = Rückankerseil
TS = Tragseil und
FD = Fahrdraht
bedeuten.

Die Figuren 5 und 6 zeigen eine Ausführungsform eines Stabtragwerkes, bei der am Stab 2 mit Hilfe von zwei beabstandet übereinander angeordneten Manschetten 13, 14 nebeneinander zwei Radspanner zum Spannen bzw. Nachspannen eines Fahrdrahtes und eines Tragseiles gehaltert sind. Der besseren Übersicht wegen ist in der Figur 5 nur einer, mit 15 bezeichnet, dargestellt. Die Radspanner werden durch Bolzen 16 an den beiden Manschetten 13, 14 gehaltert. Wie aus Figur 6 ersichtlich, sind am Umfang der Manschetten je zwei versetzt angeordnete Anschlußbleche 17, 18 befestigt, die zum Einhängen der Radspannerachse 16 oder Rückankerseile entsprechende Bohrungen aufweisen.

Die Figuren 7 bis 10 zeigen eine Ausführungsform die ebenfalls zur Halterung von zwei Radspannern dient, wobei im Gegensatz zu der zuvor erläuterten Ausführung, die beiden Radspanner nur von einer einzigen Manschette 19 getragen werden. An einem geschlossenen Lastaufnahmering 20 sind einerseits zwei [-Profile 21 mit angeschweißten Stirnblechen 22 und andererseits zwei Anschlußbleche 23 zum Befestigen von Rückankerseilen befestigt. Die Stirnbleche 22 sind mit entsprechenden Bohrungen zur Aufnahme der Radspannerachse 24 versehen.

Die Figuren 11 bis 13 zeigen eine Ausführungsform, bei der anstelle der bisher bei solchen Stabtragwerken verwendeten, relativ aufwendigen Innenerdung eine außen entlang des Stabes bzw. Mastes verlegte Erdungsleitung vorgesehen ist. Sowohl die zur Halterung des Auslegers 3 vorgesehenen Manschetten 25, 26 als auch eine weitere Manschette 27 dienen gleichsam zur Halterung einer Erdungsleitung 30. Zu diesem Zweck sind, wie aus den Figuren 12 und 13 hervorgeht, an den Lastaufnahmeringen der Manschetten 25, 26, 27 Gewindebolzen 28 befestigt, die durch vorzugsweise als Langloch ausgebildete Öffnungen 29 in der als Flachbandleitung ausgebildeten Erdungsleitung 30 greifen. Die Befestigung der Erdungsleitung 30 erfolgt sodann als übliche Schraubverbindung. Für den Erdungsanschluß an der mit 31 angedeuteten Fahrschiene enthält der Lastaufnahmering der untersten Manschette 27 ein angeschweißtes Knotenblech 32.

Besondere Vorteile des Stabtragwerkes sind, daß an jeder beliebigen Stelle des Stabtragwerkes durch ein dem Querschnitt des Stabes bzw. Mastes angepaßte Manschette nicht nur auftretende Zug- und Druckkräfte, sondern auch Biegemomente optimal in den Stab eingeleitet werden können. Dadurch, daß direkt an die Manschette Anschlußbleche geschweißt sind, können die sonst üblicherweise vorgesehenen, mittels Gewindebuchsen und Schrauben am Stab bzw. Mast befestigbaren Gelenkböcke zur Aufnahme beispielsweise eines Schwenkauslegers eingespart werden. Durch Anschluß der Rad-Spanner direkt an die Manschette entfallen die relativ aufwendigen Schraub- und Schweißkonstruktionen aus Winkelprofilteilen. Ein weiterer Vorteil ist darin zu sehen, daß sich die Manschetten mit Anschlußknoten komplett in einer Werkstatt vorfertigen lassen, so daß vor Ort an der Montagestelle keine diesbezüglichen Arbeiten mehr anfallen. Einsparungen bis zu 50 % der Mastkosten und Vereinfachungen ergeben sich auch bei der Herstellung der Masten, weil die eingangs erwähnten, in den Stäben bzw. Masten eingearbeiteten Gewindebuchsen zur Befestigung der Anbauteile und für Erdungsanschlüsse sowie die Erdungsstäbe innen entfallen können. Das Außenerdungssystem hat außerdem den Vorteil, daß es nicht nur kostengünstiger ist, sondern daß auch die Qualität der Erdungsanschlüsse außen auf einfache Weise überprüft werden kann.

Abschließend sei darauf hingewiesen, daß alternativ zu den dargestellten Ausführungsformen, bei denen als Manschette ein geschlossener Lastaufnahmering, vorzugsweise in Form eines Stahlringes, zur Anwendung kommt, es auch denkbar ist und im Rahmen der Ansprüche liegt, den Lastaufnahmering einteilig, jedoch geschlitzt auszuführen und mit entsprechenden Verbindungselementen am Stab zu befestigen. Die Montage ist in beiden Fällen vergleichsweise einfach, da die komplette Manschette nur über den Stab bzw. Mast gestülpt zu werden braucht. Denkbar ist aber auch eine zweiteilige Ausführungsform mit jeweils zwei Verbindungselementen am Stab. Auch hinsichtlich der Gestaltung der Stäbe sind verschiedene Varianten denkbar. So können anstelle der üblicherweise verwendeten Betonmaste auch Metallkonstruktionen verwendet werden. Anstelle der beschriebenen konischen Stäbe können auch zylindrische Stäbe eingesetzt werden. Auch hinsichtlich der Stabquerschnitte sind unterschiedliche Formen denkbar.

## Patentansprüche

1. Stabtragwerk (1), insbesondere Maste von Freileitungs- und Fahrleitungsanlagen, enthaltend mindestens einen Stab (2), an dem Lastkörper (3, 15, 16) oder Trag- bzw. Spannseile (RS, TS) befestigbar sind, und Mittel zur Ein- oder Überleitung von Kräften und/oder Biegemomenten in den Stab (2), wobei die Mittel ein oder mehrere, der Form des Stabquerschnittes angepaßte, über den Stab (2) gestülpte biegesteife Manschetten (4, 5, 10, 13, 14, 19, 25 - 27) aus Metall, und wenigstens ein am äußeren Umfang der Manschette angeordnetes Anschlußmittel (6, 7, 12, 17, 18, 21, 22, 23) für den Lastkörper (3, 15, 16) oder die Trag- bzw. Spannseile (RS, TS) zur Einleitung der Kräfte und/oder Biegemomente umfassen, **dadurch gekennzeichnet, daß** die Mittel außerdem eine zwischen Stab (2) und Manschette eingefügte Haftbrücke (9) zur kraftschlüssigen Befestigung der Manschette am Stab (2) umfassen.

2. Stabtragwerk nach Anspruch 1, **dadurch gekennzeichnet, daß** die Manschette (4, 5, 10, 13, 14, 19, 25 - 27) als geschlossener Lastaufnahmering (8, 20) ausgebildet ist.

3. Stabtragwerk nach Anspruch 1 oder 2, **dadurch gekennzeichnet, daß** als Anschlußmittel ein oder mehrere Anschlußbleche (6, 7, 12, 17, 18; 23) für den Anschluß von Zug-und/oder Abspannseilen vorgesehen sind.

4. Stabtragwerk nach Anspruch 1 oder 2, **dadurch gekennzeichnet, daß** als Anschlußmittel ein oder mehrere, aus Metallprofilen (21) gebildete Anschlußteile (17, 18) für den direkten Anschluss eines Lastkörpers (15) vorgesehen sind.

5. Stabtragwerk nach einem der Ansprüche 1 bis 4, **dadurch gekennzeichnet, daß** die Manschette (13, 14) am Umfang versetzt zwei Anschlußmittel (17, 18) für getrennte Lastkörper (15) und/oder Trag-bzw. Spannseile enthält

6. Stabtragwerk nach einem der Ansprüche 1 bis 5, **dadurch gekennzeichnet, daß** wenigstens zwei am Stab (2) übereinander angeordnete Manschetten (13, 14, 25 - 27) vorgesehen sind, die mittels eines längs des Stabes (2) verlaufenden Verbindungselements (16, 30) miteinander verbunden und so Träger eines gemeinsamen Lastkörpers (3, 15) sind.

7. Stabtragwerk nach Anspruch 6, **dadurch gekennzeichnet, daß** am äußeren Umfang der Manschetten (25 - 27) Verbindungsbolzen (28) befestigt sind, die mit vorzugsweise als Langloch (29) ausgeführten Öffnungen im Verbindungselement (30) zusammenwirken.

8. Stabtragwerk nach Anspruch 7, **dadurch gekennzeichnet, daß** das Verbindungselement (30) als Erdungsleitung ausgebildet ist.

9. Stabtragwerk nach einem der Ansprüche 1 bis 8, **dadurch gekennzeichnet, daß** es einen konisch ausgebilden Stab (2) umfaßt.

## Claims

1. Bar-type supporting frame (1), in particular mast of overhead line and aerial line systems, containing at least one bar (2) to which load bodies (3,15,16) or carrying or tensioning cables (RS, TS) can be fastened, and means for introducing or transmitting forces and/or bending moments into the bar (2), the means comprising one or more metal sleeves (4, 5, 10, 13, 14, 19, 25 - 27) which are resistant to bending, adjusted to the shape of the bar cross section and are slipped over the bar (2), and at least one connecting means (6, 7, 12, 17, 18, 21, 22, 23) for the load bodies (3, 15, 16) or the carrying or tensioning cables (RS, TS), which is arranged on the outer circumference of the sleeve for introducing the forces and/or bending moments, **characterized in that** the means also comparise a bonding coat (9) which is introduced between the bar (2) and sleeve for fastening the sleeve on the bar (2) with a non-positive fit.

2. Bar-type supporting frame according to Claim 1, **characterized in that** the sleeve (4, 5, 10, 13, 14, 19, 25 - 27) is designed as a closed load-carrying ring (8, 20).

3. Bar-type supporting frame according to Claim 1 or 2, **characterized in that** one or more connecting plates (6, 7, 12, 17, 18; 23) for the connection of tensioning and/or end-tensioning cables are provided as the connecting means.

4. Bar-type supporting frame according to Claim 1 or 2, **characterized in that** one or more connecting parts (17, 18), formed from metal sections (21), for the direct connection of a load body (15), are provided as the connecting means.

5. Bar-type supporting frame according to one of. Claims 1 to 4, **characterized in that** the sleeve (13, 14) includes, offset on the circumference, two connecting means (17, 18) for separate load bodies (15) and/or carrying or tensioning cables.

6. Bar-type supporting frame according to one of Claims 1 to 5, **characterized in that** at least two sleeves (13, 14, 25 - 27) are provided, arranged one above the other on the bar (2), connected to one another by means of a connecting element (16, 30) running along the bar (2) and consequently constituting bearers of a common load body (3, 15).

7. Bar-type supporting frame according to Claim 6, **characterized in that** connecting bolts (28) are fastened on the outer circumference of the sleeves (25 - 27), interacting with openings in the connecting element (30) which are preferably made in the form of an elongate hole (29).

8. Bar-type supporting frame according to Claim 7, **characterized in that** the connecting element (30) is designed as an earth line.

9. Bar-type supporting frame according to one of Claims 1 to 8, **characterized in that** it comprises a conically designed bar (2).

## Revendications

1. Structure (1) porteuse à poutres, notamment pylônes de systèmes de lignes aériennes et de caténaires, comportant au moins une poutre (2) à laquelle peuvent être fixés des corps (3, 15, 16) de charge ou des câbles (RS, TS) porteurs ou de tension, et comportant des moyens pour appliquer ou transférer des forces et/ou des couples de flexion à la poutre (2), lesdits moyens pour appliquer les forces et/ou couples de flexion comprenant un ou plusieurs manchons (4, 5, 10, 13, 14, 19, 25 - 27) métalliques rigides en flexion, enfilés sur la poutre (2), et au moins un moyen (6, 7, 12, 17, 18, 21, 22, 23) de raccordement, disposé sur la circonférence extérieure du manchon, pour les corps (3, 15, 16) de charge ou les câbles (RS, TS) porteurs ou de tension, **caractérisée en ce que** lesdits moyens comprennent en outre un pont (9) d'adhérence intercalé entre la poutre (2) et le manchon, pour la fixation par adhérence du manchon à la poutre (2).

2. Structure porteuse à poutres suivant la revendication 1, **caractérisée en ce que** le manchon (4, 5, 10, 13, 14, 19, 25 - 27) est réalisé sous forme d'anneau (8, 20) fermé de réception de charge.

3. Structure porteuse à poutres suivant la revendication 1 ou 2, **caractérisée en ce qu'**il est prévu comme moyen de raccordement une ou plusieurs tôles (6, 7, 12, 17, 18 ; 23) de raccordement pour le raccordement de câbles de traction et/ou de tension.

4. Structure porteuse à poutres suivant la revendication 1 ou 2, **caractérisée en ce qu'**il est prévu comme moyen de raccordement une ou plusieurs pièces (17, 18) de raccordement, constituées de profilés (21) métalliques, pour le raccordement direct d'un corps (15) de charge.

5. Structure porteuse à poutres suivant l'une des revendications 1 à 4, **caractérisée en ce que** le manchon (13, 14) comporte, deux moyens (17, 18) de raccordement décalés sur sa circonférence, pour des corps (15) de charge et/ou des câbles porteurs ou de tension séparés.

6. Structure porteuse à poutres suivant l'une des revendications 1 à 5, **caractérisée en ce qu'**il est prévu au moins deux manchons (13, 14, 25 - 27) disposés en superposition sur la poutre (2), qui sont mutuellement reliés au moyen d'un élément (16, 30) de liaison s'étendant le long de la poutre (2) et sont ainsi porteurs d'un corps (3, 15) de charge commun.

7. Structure porteuse à poutres suivant la revendication 6, **caractérisée en ce que** des boulons (28) d'assemblage sont fixés sur la circonférence extérieure des manchons (25 - 27), boulons qui coopèrent avec des ouvertures prévues dans l'élément (30) de liaison, réalisées de préférence en trou (29) oblong.

8. Structure porteuse à poutres suivant la revendication 7, **caractérisée en ce que** l'élément (30) de liaison est conçu comme conducteur de terre.

9. Structure porteuse à poutres suivant l'une des revendications 1 à 8, **caractérisée en ce qu'**elle comprend une poutre (2) de forme conique.
